# DEMANDE DE BREVET EUROPEEN

(11) **EP 2 058 457 A1**
(43) Date de publication de la demande: **13.05.2009**
(21) Numéro de dépôt: 08291006.8
(22) Date de dépôt: 24.10.2008
(51) Int. Cl.: E04H 15/58

(54) **Store à étanchéité renforcée**

(30) Priorité: 06.11.2007 FR 0707780
(71) Demandeur: Cecchi, Gérard, 92500 Rueil Malmaison (FR)
(72) Inventeur: Cecchi, Gérard, 92500 Rueil Malmaison (FR)
(74) Mandataire: Eidelsberg, Olivier Nathan

(57) **Abrégé**

Store comportant au moins un premier tube (5) enrouleur/dérouleur et un deuxième tube (6) enrouleur/dérouleur, s'étendant sensiblement parallèlement au premier tube, au moins un interstice étant formé entre les deux tubes, une première toile (12) pouvant être enroulée dans le premier tube ou déroulée de celui-ci dans une première direction et une deuxième toile (11) pouvant être enroulée dans le deuxième tube ou en être déroulée dans une deuxième direction différente de la première direction, notamment opposée,
caractérisé en ce que la première toile est déroulée du premier tube du côté où se trouve le deuxième tube tandis que la deuxième toile est déroulée du deuxième tube du côté du deuxième tube où se trouve le premier tube.

## Description

La présente invention se rapporte à un store comportant au moins un premier tube enrouleur/dérouleur et un deuxième tube enrouleur/dérouleur, s'étendant sensiblement parallèlement au premier tube, au moins un interstice étant formé entre les deux tubes, une première toile pouvant être enroulée dans le premier tube ou déroulée de celui-ci dans une première direction et une deuxième toile pouvant être enroulée dans le deuxième tube ou en être déroulée dans une deuxième direction différente de la première direction, notamment opposée.

On connaît déjà dans l'art antérieur des stores de ce genre. Ils comportent en général deux montants verticaux entre lesquels s'étend une traverse supportant de part et d'autre les deux dérouleurs qui déroulent une toile à gauche et une toile à droite du plan formé par les deux montants pour ainsi obtenir une protection vis-à-vis par exemple de la pluie ou du soleil. Au niveau du-faîte du store formé par les deux toiles et au niveau de l'interstice ou des interstices qui se trouvent entre les deux dérouleurs et la traverse, l'étanchéité du store n'est pas assurée. Lorsque le store est utilisé pour se protéger de la pluie, des gouttes d'eau peuvent passer entre les deux dérouleurs et mouiller les objets ou personnes sous le store. Suivant des dispositifs de l'art antérieur, on prévoit pour rendre le store étanche, une sorte de chapeau supplémentaire qui s'étend au-dessus des deux tubes, en chevauchement des deux toiles déroulées, pour ainsi assurer l'étanchéité au niveau de l'interstice ou des interstices entre les deux tubes.

L'inconvénient de ces dispositifs de l'art antérieur est que ces chapeaux sont particulièrement complexes à réaliser et à poser, nécessitant notamment une couture qui doit être rendue étanche à chacune des deux toiles et en outre un système de support de ce chapeau.

La présente invention vise à surmonter les inconvénients de l'art antérieur en proposant un store du genre mentionné ci-dessus qui ne nécessite plus le fait de prévoir un chapeau de forme et pose complexes comme dans l'art antérieur et qui pourtant assure une étanchéité aussi bonne, voire meilleure.

Suivant l'invention, le store est tel que défini à la revendication 1, des perfectionnements étant définis aux sous revendications.

On obtient ainsi par le fait de croiser les deux toiles que l'étanchéité au niveau de l'interstice entre les deux dérouleurs est assurée par les deux toiles elles-mêmes. On n'a plus ainsi besoin de prévoir un chapeau supplémentaire d'étanchéité.

De préférence, le bord d'attaque de chaque toile est fixé à une extrémité d'un bras, tandis que l'autre extrémité du bras est montée sur au moins un montant de support de manière à coulisser le long de ce au moins un montant.

De préférence, chaque tube enrouleur/dérouleur comporte son propre système d'actionnement de déroulement/enroulement, notamment une manivelle.

Ainsi, on peut moduler comme on le souhaite chaque longueur de toile qui est déroulée indépendamment de l'autre. En particulier dans le cas où on prévoit un bras coulissant comme mentionné ci-dessus, on peut obtenir une très grande modularité du store puisque on peut choisir aussi bien l'inclinaison que la longueur de déroulement de chaque toile, indépendamment de l'inclinaison et de la distance de déroulement de l'autre toile.

On décrit maintenant un mode de réalisation de la présente invention, en se reportant aux dessins, dans lesquels :
la figure 1 représente une vue d'ensemble d'un store suivant l'invention ;
la figure 2 représente le store de la figure 1, à l'état éclaté, sans les toiles.
la figure 3, représente une vue plus en détail et à plus grande échelle de la partie A de la figure 1 ;
la figure 4 représente une vue plus en détail et à plus grande échelle d'une partie B de la figure 2 ;
la figure 5 représente une vue plus en détail et à plus grande échelle d'une partie C des figures précédentes ;
la figure 6 représente une vue plus en détail et à plus grande échelle d'une partie F de la figure 2 ;
la figure 7 représente une vue en perspective d'un tube enrouleur/dérouleur du store de la figure 1 ; et
les figures 8a, 8b, 8c, 8d, 8e, 8f, 8g et 8h représentent des schémas de diverses possibilités de déroulements des deux toiles du store suivant l'invention.

A la figure 1, il est représenté un store 1 suivant l'invention comportant deux montants 2 verticaux s'étendant de deux pieds 3 d'embase en forme de platine posées sur le sol. Une traverse 4 s'étend entre les deux montants 2 verticaux sensiblement entre leurs deux extrémités supérieures respectives. Un premier tube 5 enrouleur/dérouleur et un deuxième tube 6 enrouleur s'étendent le long de la traverse 4 entre les deux montants 2 verticaux. La traverse 4 est fixée aux deux montants 2 verticaux de manière classique comme on peut le voir à la figure et sans qu'il soit nécessaire de le décrire plus en détail. Les deux tubes 5 et 6 enrouleurs/dérouleurs sont fixés chacun à la traverse 4 par l'intermédiaire de supports 7 et 8 bien connus également dans le domaine. Chaque support 7, 8 comporte une plaque pliée pour former deux tronçons plan, le premier tronçon étant fixé par des vis à la traverse tandis que le deuxième tronçon plan, sensiblement perpendiculaire au premier tronçon plan, comporte un alésage 9 traversé par un axe 39 issu du tube, l'axe venant en prise dans un treuil 10 qui peut entraîner en rotation l'axe et donc le tube. Ces treuils et supports sont bien connus dans le domaine et ne nécessitent pas d'être décrits en détail. Chaque tube comporte son propre treuil et sa propre manivelle. On peut aussi prévoir une seule manivelle que l'on fait passer alternativement d'un treuil à l'autre, les deux tubes pouvant cependant être déroulés indépendamment l'un de l'autre. Chaque tube 5 ou 6 comporte une rainure 50 longitudinale dans laquelle on fait passer un rebord intérieur de chaque toile 11 ou 12, le rebord étant formé par exemple par une double épaisseur de la toile repliée sur elle-même sur une petite distance. On fait passer le rebord à double épaisseur de cette toile 11 ou 12 par coulissement le long du tube enrouleur dans la rainure 50 longitudinale, en la faisant passer par l'extrémité ouverte du tube. Une fois le rebord bien ajusté dans la rainure on ferme le ou les deux côtés d'extrémité ouverte du tube distale ou extérieure ouverte du tube par une ou deux pièces de fermeture 13 et 14. La toile est alors bien bloquée dans le dérouleur et peut être enroulée ou déroulée de celui-ci. A l'autre extrémité 14 ou 13 distale ou extérieure de chaque toile, il peut être prévu également un repliement sur soi-même pour former un canal de réception d'un tube ou d'une baguette 15, 16. Chaque extrémité des deux baguettes 15 et 16 est reliée à une extrémité respective d'un bras 17, 18, 19, 20 respectif. Deux bras 17, 18 sont reliés au premier montant 2 vertical, tandis que les deux autres bras 19, 20 sont reliés au deuxième montant vertical 2. Par rapport aux montants verticaux, les bras 17, 18, 19, 20 sont montés en ayant leur extrémité du côté du montant respectif qui coulisse le long du montant respectif. La liaison entre le montant 2 et chaque bras 17, 18, 19 ou 20 se fait par l'intermédiaire d'une rainure 41 verticale formée dans le montant et d'une vis 42 d'articulation qui assure la fixation articulée du bras à une roulette 40 qui peut rouler dans la rainure 41. Ce type de montage est bien connu dans le domaine et ne nécessite pas d'être décrit plus en détail.

L'agencement est tel que le déroulement de la première toile 12 du premier tube 5 se fait à la figure dans le sens des aiguilles d'une montre, l'enroulement se faisant dans l'autre sens. De même, le déroulement de la deuxième toile 11 du deuxième tube 6 se fait dans le sens des aiguilles d'une montre, le même sens que le sens de déroulement de la première toile du premier tube. A l'état déroulé, une partie de la première toile 12 se trouve au-dessus des deux tubes, de la traverse et d'une partie de la deuxième toile déroulée. A l'état déroulé, la deuxième toile 11 se trouve en dessous des deux tubes, et de la traverse et d'une partie de la première toile déroulée. A l'état déroulé, la traverse et les deux dérouleurs se trouvent entre la première toile et la deuxième toile, vu dans la direction verticale. Ainsi, les interstices 30, 31 formés entre la traverse et les tubes sont protégés par la première toile 12 vis-à-vis d'un passage de l'eau. En outre, si de l'eau parvient tout de même à passer, la deuxième toile vient l'empêcher de passer vers le sol en étant disposée en dessous de ces deux interstices. On obtient ainsi une étanchéité parfaite.

Comme on le voit aux figures 8a, 8b, 8c, 8d, 8e, 8f et 8g, le store suivant l'invention présente beaucoup de configurations possibles au choix de l'utilisateur en ce qui concerne l'étendue de déroulement de chaque toile indépendamment de l'autre et de l'orientation de chaque toile en fonction du coulissement des bras par rapport au montants verticaux.

Cependant l'invention peut également être réalisée en prévoyant à la place des bras coulissants, des bras qui se replient en forme de Z et qui ne sont pas coulissants.

Les deux interstices 30 et 31 sont ici parallèles. On pourrait également prévoir que les deux tubes dérouleurs ne soient pas mutuellement parallèles, mais fassent entre eux un angle d'inclinaison.

En outre, il est également possible que les deux tubes soient fixés directement aux deux montants, sans que soit prévue une traverse. En outre, on peut ne prévoir qu'un seul montant ou au contraire plus de deux montants.

## Revendications

1. Store comportant au moins un premier tube (5) enrouleur/dérouleur et un deuxième tube (6) enrouleur/dérouleur, au moins un interstice (30, 31) étant formé entre les deux tubes, une première toile (12) pouvant être enroulée dans le premier tube ou déroulée de celui-ci dans une première direction et une deuxième toile (11) pouvant être enroulée dans le deuxième tube ou en être déroulée dans une deuxième direction différente de la première direction, notamment opposée,
**caractérisé en ce que** la première toile est déroulée du premier tube du côté où se trouve le deuxième tube tandis que la deuxième toile est déroulée du deuxième tube du côté du deuxième tube où se trouve le premier tube, la première toile étant déroulée du premier tube suivant un sens de rotation tandis que la deuxième toile étant déroulée du deuxième tube dans le même sens de rotation que celui du déroulement de la première toile du premier tube, par exemple dans le sens des aiguilles d'une montre.

2. Store suivant la revendication 1 ou 2, **caractérisé** le bord d'attaque de chaque toile est fixé à une extrémité d'un bras (17, 18, 19, 20), tandis que l'autre extrémité du bras est montée sur au moins un montant (2) de support de manière à coulisser le long de ce au moins un montant.

3. Store suivant la revendication 2, **caractérisé en ce que** chaque tube enrouleur/dérouleur comporte son propre système d'actionnement de déroulement/enroulement, notamment une manivelle.

4. Store suivant l'une des revendications précédentes, **caractérisé en ce qu'**entre les deux tubes (5, 6) est montée une traverse (3).

5. Store suivant la revendication 4, **caractérisé en ce que** chaque tube est fixé à la traverse, de part et d'autre de celle-ci.

6. Store suivant l'une des revendications précédentes, **caractérisé en ce que** les deux tubes sont sensiblement parallèles.
